# EUROPÄISCHE PATENTSCHRIFT

(11) **EP 1 943 032 B1**
(45) Veröffentlichungstag und Bekanntmachung des Hinweises auf die Patenterteilung: **11.03.2009**
(21) Anmeldenummer: 05792837.6
(22) Anmeldetag: 12.10.2005
(51) Int. Cl.: B21B 31/30, B21B 31/28

(54) **VORRICHTUNG ZUM ANGLEICHEN VON ARBEITSWALZEN AN DIE WALZLINIE**
APPARATUS FOR ADJUSTING WORKING ROLLS TO THE ROLLING LINE
DISPOSITIF POUR ALIGNER DES CYLINDRES DE TRAVAIL SUR UNE LIGNE DE LAMINOIR

(43) Veröffentlichungstag der Anmeldung: 16.07.2008
(73) Patentinhaber: SMS Demag Aktiengesellschaft, 40237 Düsseldorf (DE)
(72) Erfinder: DENKER, Wolfgang, 57258 Freudenberg (DE); BERENDES, Andreas, 57399 Kirchhundem (DE)
(74) Vertreter: Klüppel, Walter
(86) Internationale Anmeldenummer: PCT/EP2005/010962
(87) Internationale Veröffentlichungsnummer: WO 2007/042060

(56) Entgegenhaltungen:
- EP-A- 0 310 898
- PATENT ABSTRACTS OF JAPAN Bd. 1996, Nr. 02, 29. Februar 1996 (1996-02-29) & JP 07 265919 A (SUMITOMO METAL IND LTD; others: 01), 17. Oktober 1995 (1995-10-17) in der Anmeldung erwähnt
- PATENT ABSTRACTS OF JAPAN Bd. 010, Nr. 227 (M-505), 7. August 1986 (1986-08-07) & JP 61 063309 A (SUMITOMO METAL IND LTD), 1. April 1986 (1986-04-01)
- PATENT ABSTRACTS OF JAPAN Bd. 008, Nr. 154 (M-310), 18. Juli 1984 (1984-07-18) & JP 59 050905 A (UBE KOSAN KK), 24. März 1984 (1984-03-24)

## Beschreibung

Die Erfindung betrifft eine Vorrichtung zum Angleichen von Arbeitswalzen an die Walzlinie, insbesondere bei Quartogerüsten, mittels mindestens eines auf Walzeneinbaustücke wirkenden Keilpaares im Bereich zwischen parallel beabstandeten Walzgerüst-Ständern, die mittels einer Kniehebelanstellung relativ zu den Ständern auf einer horizontalen Gleitbahn verschieblich angeordnet sind.

Zum variablen Angleichen der Oberkante bspw. einer unteren Arbeitswalze in einem Walzgerüst an die Walzlinie sind Hilfsanstellungen in verschiedenen Ausführungen bekannt, beispielsweise als Keilanstellung, Spindelhubgetriebe, Stufenkeile, manuelle Plattenbeilage, hydraulische Zylinder, Spindelanstellung und Bauformen mittels Kniehebel.

Diese Einrichtungen erfordern unter anderem, dass der Walzenständer eine aufwendige Mutterlochbohrung im Querhaupt oder sehr lange Keile erhält, oder zur elektrischen Kontrolle einen hydraulischen Ventilstand benötigen. Gegebenenfalls sind auch Klemmeinrichtungen erforderlich, oder die Bedienmannschaft muß häufig die Stützwalzen bzw. Beilageplatten wechseln, wodurch diese Einrichtungen aufwendig zu warten sind.

Zylinderbetätigte Hilfsanstellungen sind schnell verfahrbar, können jedoch wegen der erforderlichen Selbsthemmung nur für kleine Winkel verwendet werden. Dagegen sind über Spindel verfahrbare Keil-Anstellungen relativ langsam.

Beim Stand der Technik sind aus einer Reihe von Dokumenten Vorrichtungen zum Angleichen der Oberkante einer unteren Arbeitswalze an die Walzlinie bekannt.

Das Dokument EP 0 513 946 B1 offenbart eine Vorrichtung zum Angleichen der Oberkante der unteren Arbeitswalze von Walzgerüsten, insbesondere Quarto-Gerüsten an die Walzlinie, mittels eines Keilpaares unterhalb jedes unteren Walzeneinbaustückes, bestehend aus einem unteren horizontal in Walzenachsrichtung verschiebbaren Keilelement und einem oberen, ausschließlich in vertikaler Richtung verschiebbarem Keilelement, die während des Walzvorganges mit ihren Keilflächen aufeinander liegen. Jedes obere Keilelement ist mittels einer Hubvorrichtung zusammen mit dem jeweiligen Walzeneinbaustück anhebbar und absenkbar. Die Keilflächen beider Keile sind treppenartig gestuft, wobei die Stufen ineinander greifend die Keilelemente vertikal abstützen.

Das Dokument EP 0 231 445 B1 offenbart ein Verfahren zur Höhenverlagerung von Walzen in Walzgerüsten, zum Angleichen der Oberkante der unteren Arbeitswalze an die Walzlinie und zum Wechseln der Walzen, insbesondere bei Quarto-Gerüsten, ausgestattet mit einem Walzenwechselschlitten, der in Längsrichtung der Walzen verfahrbar ist und auswechselbare Stufenplatten variabler Dicke bzw. Höhe zur Abstufung der Einbaustücke der Stützwalzen aufweist, sowie vertikale Hubelemente zum zwischenzeitlichen Abstützen der Einbaustücke. Die Höhenverlagerung erfolgt in der Weise, dass bei mehreren Stufenplatten unterschiedlicher Höhe, mit der niedrigsten Stufe beginnend, diese jeweils stufenlos mittels eines Hubelementes mit kurzem Vertikalhub angehoben wird, bis die niedrigere Stufe das Niveau der nächst höheren Stufe erreicht hat, wobei dann die vertikalen Hubelemente die Abstützung der Einbaustücke zwischenzeitlich übernehmen bis das Hubelement mit kurzem Vertikalhub auf seine untere Stellung zurückgefahren und die nächst höhere Stufenplatte unter die Einbaustücke gefahren wurde.

Das Dokument DE-OS 25 13 666 beschreibt ein Walzgerüst mit Spindel betätigter Keilverstellung zum Ein- und/oder Nachstellen der Einstichhöhe durch Druckmittelzylinder zum Aufheben des Gewichts des unteren Walzensatzes beim Betätigen der Keilverstelleinrichtung. In jedem Walzenständer des Walzgerüstes sind zwei Druckmittelzylinder vorgesehen.

Das Dokument DE 28 06 525 C2 beschreibt eine Vorrichtung zum Ausfahren der Walzen von Walzgerüsten, insbesondere von Vier-Walzen-Walzgerüsten, und zum Angleichen der Oberkante der unteren Arbeitswalzen an die Walzlinie, mittels eines Ausfahrschlittens. Auf dem Ausfahrschlitten sind mehrere Passstückabschnitte unterschiedlicher Dicke angeordnet und mittels eines Verschiebeantriebes unter die Einbaustücke einfahrbar. Hubeinrichtungen sind zum Abstützen der Einbaustücke vorgesehen. Die Passstückabschnitte sind in einem auf einer auf dem Ausfahrschlitten befindlichen Bahn beweglich geführten und mit dem Verschiebeantrieb verbundenen Verschieberahmen angeordnet und die Hubeinrichtungen sind beiderseits des Verschieberahmens im Ausfahrschlitten angeordnet.

Das Dokument US 4,237,715 offenbart einen Mechanismus zur vertikalen Adjustierung der unteren Stützwalze eines Quarto-Walzgerüstes auf die Passlinie. Es sind Mittel zum Anheben der Einbaustücke vorgesehen, so dass beim Anheben derselben jeweils stufenweise Abstandshalter-Elemente zwischen die Einbaustücke und die Walzgerüst-Ständer eingeschoben werden können.

Das Dokument JP-A-7 26 59 19 beschreibt eine Vorrichtung zum Adjustieren der Passlinie mittels einschiebbarer Stufenkeile zwischen Einbaustücke der unteren Stützwalze und Walzgerüst-Ständer. Die zwecks Abstandsveränderung einschiebbaren Keile besitzen abgestufte Stützflächen und eine glatte Gegenfläche. Um unerwünschte Abweichungen zu vermeiden, sind die Keile mit der glatten Oberfläche nach oben und mit den Abstufungen nach unten eingesetzt.

Das Dokument DE-OS 2 241 833 offenbart eine Walzenanstellvorrichtung zum Anstellen von Walzen unterschiedlicher Breite in dem selben Gerüst. Hierzu sind die Anstellorgane mit Auflageflächen für Walzen mit unterschiedlich großen Lagerabständen der Einbaustücke versehen.

Dabei können die Anstellorgane an ihren den Druckstücken der Walzen zugewandten Seite in Richtung der Walzenmittellinie und parallel zu derselben verlaufende ebene Flächen aufweisen und an den entgegengesetzten Seiten keilförmige Schrägflächen, die auf den Schrägflächen von in Richtung der Walzenmittellinie verschiebbaren Keilen ruhen. Die verschiebbaren Keile weisen an den, den keilförmigen Schrägflächen entgegengesetzten Seiten ebene Flächen auf, die zur Walzenmittellinie parallel laufen und auf ebenen im Walzenständer angeordneten Flächen gleiten.

Das Dokument DE-OS 37 37 807 A1 offenbart eine Erfindung, die sich auf ein Walzwerk insbesondere Kaltwalzwerk bezieht, mit mindestens zwei insbesondere vier bis zehn vornehmlich im wesentlichen übereinander angeordneten Walzen, wobei direkt auf den Außenmantel der Walzenballen ein hydraulisches Medium über mindestens ein zweckmäßig mindestens zwei hydrostatische Lagerelemente und auf hydrostatische Lagerelemente wirkende Hydraulikzylinder einwirkt bzw. einwirken. Vorgesehen ist eine Keilverstellung mit parallel zu den Walzenachsen relativ zueinander verschiebbaren Keilflächen unterhalb von mindestens zwei hydrostatischen auf Walzenballen wirkenden Lagerelementen der unteren Walze, unter anderem auch zum Ausgleich der Abnutzungen des unteren Walzensatzes bzw. der untersten Walze. Auf die Keilverstellung wirkt ein hydraulischer Betätigungszylinder mit parallel zu den Walzenachsen angeordneter Achse, der bzw. dessen Stellglied bzw. Druckmittelversorgung zwecks Regelung der elastischen Biegelinie der unteren Walze durch Signalgeber betätigbar ist. Dies erfolgt mittelbar, vornehmlich über eine Rechnersteuerung, wobei der Rechner die ihm eingegebenen Soll-Werte für das Bearbeitungsgut mit den Ist-Werten der Signalgeber vergleicht, die in einem Planheitsmessgerät angeordnet sind, wobei außerdem eine Regelung von unmittelbar auf die Walzenlager bzw. auf die Walzenlagerzapfen von Stützwalzen wirkenden Hub-Hydraulikzylindern damit kombiniert sind.

Das Dokument DE-OS 37 37 100 A1 offenbart eine Steuerung an Walzwerken. Walzwerke und Kalander werden mittels Hydraulikzylindern betrieben zur Erzeugung der Walzkraft. Die Walzgerüste können bei Quarto-Blech-Walzwerken bis zu 8000 Tonnen betragen. Vorgeschlagen wird die Nutzung einer mechanischen Walzspaltveränderung bei höchster Walzkraft mittels Kniehebel und Rollspindel und walzgelagerter Elemente. Dies soll die erforderlichen Steuerungskräfte erheblich verringern, die Verstellung feinfühliger machen und soll auch Verstellungen im µ-Bereich ermöglichen.

Ausgehend vom vorgenannten Stand der Technik liegt der Erfindung die Aufgabe zugrunde, zur variablen Passlinie-Anstellung in Walzgerüsten eine mechanisch schnell und einfach arbeitende Einrichtung für hohe Kräfte zu entwickeln.

Zur Lösung der Aufgabe wird bei einer Vorrichtung zur Passlinie-Anstellung gemäß Oberbegriff von Anspruch 1 mit der Erfindung vorgeschlagen, dass die Keile des Keilpaares mit festem Abstand miteinander verbunden sind, dass für deren Verschiebung eine Anordnung zweier Kniehebel vorgesehen ist, von denen sich der eine Hebel mit mindestens einem Gelenk an einem Keil abstützt und der andere Hebel sich mit mindestens einem Gelenk am gegenüberliegenden Ständer abstützt und beide Hebel über ein längsverstellbares Kniehebelgelenk verbunden sind.

Der Erfindung liegt die Funktionsweise zugrunde, die Anstell-Keile über einen Kniehebel schnell in die Walz-Position zu verfahren bzw. zum Walzenwechsel die Keile schnell herauszuziehen.

In Weiterbildung der erfindungsgemäßen Vorrichtung zur Passlinie-Anpassung wird vorgeschlagen, dass das Kniehebelgelenk mit der Kolbenstange eines Kraftmittels verbunden ist, welches von einem Gelenk abgestützt ist und durch Aus- bzw. Zurückfahren der Kolbenstange entweder eine Winkelposition oder eine Strecklagenposition der Kniehebel eingestellt ist.

Eine bevorzugte Ausgestaltung der Vorrichtung sieht vor, dass das Kniehebelgelenk mittels einer Gewindespindel längsverstellbar auf einem der Hebel angeordnet ist.

Zweckmäßig ist, dass das Kniehebeigelenk auf dem am Keil abgestützten Hebel mittels einer Gewindespindel mit angebautem Antriebsmotor längsverstellbar angeordnet ist.

Eine Fortsetzung des Erfindungsgedankens besteht darin, dass das Kniehebelgelenk eine zur Achse (x-x) des Hebels quer angeordnete Strebe umfasst, an der endständig jeweils der Hebel und die Kolbenstange des Kraftmittels gelagert sind.

Eine Ausgestaltung der Erfindung sieht vor, dass jeder Keil an seiner Oberseite eine schräge Gleitfläche aufweist.

Eine andere Ausgestaltung sieht vor, dass der Antriebsmotor über ein Schneckengetriebe mit der Strebe verbunden ist.

Weiterhin ist mit der Erfindung vorgesehen, dass die Kolbenstange am Zylinder des Kraftmittels eine hydraulische Einrichtung zu deren Verlängerung aufweist.

Und schließlich ist mit der Erfindung weiter vorgesehen, dass der Zylinder des Kraftmittels um eine horizontale Achse schwenkbar angeordnet ist.

In der Zeichnung ist ein Ausführungsbeispiel der Erfindung rein schematisch dargestellt.

Es zeigt:
- Figur 1: die Vorrichtung zum Angleichen einer Walzenoberkante an die Passlinie eines Walzgerüstes in Seitenansicht und in einer Winkelstellung;
- Figur 2: die Vorrichtung gemäß Figur 1 ebenfalls in Seitenansicht und in einer Strecklagenposition;
- Figur 3: die Vorrichtung gemäß Figur 1 oder Figur 2 in einer Draufsicht.

Die drei Figuren zeigen in Übereinstimmung jeweils eine Vorrichtung zum Angleichen der Oberkante einer unteren Arbeitswalze an die Walzlinie insbesondere von Quarto-Gerüsten mittels eines Keilpaares 1,1' unterhalb von deren unteren Walzen-Einbaustücken, umfassend ein Paar im festen Abstand miteinander verbundenen Keilen 1, 1' zwischen parallel beabstandeten Walzgerüst-Ständern 2, 2', die in Form einer Kniehebel-Hilfsanstellung 13, 14 relativ zu den Ständern verschieblich auf einer horizontalen Gleitbahn 3 angeordnet sind, wobei für die Hilfsanstellung eine Anordnung zweier Kniehebel 4, 5 vorgesehen ist, von welchen sich der eine Hebel 4 mit horizontalen Gelenken 6 an der Innenseite des ersten Keiles 1 über eine Gewindespindel 8 mit angebautem Antriebsmotor 9 längs verstellbar abstützt, und der andere Hebel 5 eine Gelenkverbindung zwischen dem anderen Ständer 2' und deren Kniehebelgelenk 7 herstellt, wobei er sich über ein horizontales Gelenk 10 an der Innenseite des zweiten Ständers 1' abstützt, und das Kniehebelgelenk 7 seinerseits mit der Kolbenstange 11 eines Kraftmittels 12 verbunden entweder in eine Winkelposition 13 oder in eine Strecklagenposition 14 zwingt, wobei es um ein horizontales Gelenk 15 schwingt und eine Verlängerung der Kolbenstange 11 vornimmt.

Dabei weist jeder Keil 1, 1' an seiner Oberseite eine schräge Gleitfläche 16, 16' auf.

Weiterhin ist der Antriebsmotor 9 über ein Schneckengetriebe 17 mit der Strebe 4' verbunden. Und weiterhin ist die Kolbenstange 11 im Zylinder,des Kraftmittels 12 mit einer hydraulischen Einrichtung 18 zu deren Verlängerung ausgestattet. Ferner ist der Zylinder des Kraftmittels 12 um eine horizontale Achse 15 schwenkbar angeordnet.

Mit der Vorrichtung nach der Erfindung wird vorteilhaft erreicht, dass das Auffahren des Walzgerüstes nur noch wenige Sekunden dauert. Bei Inline-Walzanlagen bedeutet das in der Auslegung kleinere Bandspeicher, da jede Sekunde direkt an der notwendigen Speicherlänge gespart werden kann.

Bisherige Hilfsanstellungen konnten um die 20 mm pro Sekunde geöffnet werden, diese nun erreicht das gleiche Ziel mit bis zu 40 mm pro Sekunde.

Die Einstellung auf die exakte Walz-Position für konstante Passlinie bei unterschiedlichen Walzendurchmessem erfolgt über eine Spindel, die als Hebelarm des Kniehebels ausgeführt ist. Durch das Verdrehen der Spindel über z.B. einen Getriebemotor, wird eine wirksame Hebellänge der Kniehebelkonstruktion so verändert, dass der eingefahrene Keil in seiner vertikalen Lage positionierbar ist. Unter Walzkraft sind die Keile fest positioniert, da sie sich über den gestreckten Kniehebel am Ständerholm abstützen.

Die Selbsthemmung ist im Gewinde gewährleistet. Die Einrichtung kann im oberen, sowie im unteren Walzenständer-Querhaupt angeordnet werden. Ein weiterer Vorteil ergibt sich daraus, dass alle Komponenten einfach zu bearbeitende Fertigungsteile sind.

## Patentansprüche

1. Vorrichtung zum Angleichen von Arbeitswalzen an die Walzlinie, insbesondere bei Quartogerüsten, mittels mindestens eines auf Walzeneinbaustücke wirkenden Keilpaares mit Keilen (1, 1') im Bereich zwischen parallel beabstandeten Walzgerüst-Ständern (2, 2'), die mittels einer Kniehebelanstellung relativ zu den Ständern (2, 2') auf einer horizontalen Gleitbahn verschieblich angeordnet sind,
**dadurch gekennzeichnet,**
**dass** die Keile (1, 1') des Keilpaares mit festem Abstand miteinander verbunden sind, dass für deren Verschiebung eine Anordnung zweier Kniehebel (4, 5) vorgesehen ist, von denen sich der eine Hebel (4) mit mindestens einem Gelenk (6) an einen Keil (1) abstützt und der andere Hebel (5) sich mit mindestens einem Gelenk (10) am gegenüberliegenden Ständer (2') abstützt und beide Hebel (4, 5) über ein längsverstellbares Kniehebelgelenk (7) verbunden sind.

2. Vorrichtung nach Anspruch 1,
**dadurch gekennzeichnet,**
**dass** das Kniehebelgelenk (7) mit der Kolbenstange (11) eines Kraftmittels (12) verbunden ist, welches von einem Gelenk (15) abgestützt ist und durch Aus- bzw. Zurückfahren der Kolbenstange (11) entweder eine Winkelposition (13) oder eine Strecklagenposition (14) der Kniehebel (5, 6) eingestellt ist.

3. Vorrichtung nach Anspruch 1 oder 2,
**dadurch gekennzeichnet,**
**dass** das Kniehebelgelenk (7) mittels einer Gewindespindel (8) längsverstellbar auf einem der Hebel (4, 5) angeordnet ist.

4. Vorrichtung nach Anspruch 3,
**dadurch gekennzeichnet,**
**dass** das Kniehebelgelenk (7) auf dem am Keil (1) abgestützten Hebel (4) mittels einer Gewindespindel mit angebautem Antriebsmotor (9) längsverstellbar angeordnet ist.

5. Vorrichtung nach einem oder mehreren der Ansprüche 1 bis 4,
**dadurch gekennzeichnet,**
**dass** das Kniehebelgelenk (7) eine zur Achse (x-x) des Hebels (4) quer angeordnete Strebe (4') umfasst, an der endständig jeweils der Hebel (5) und die Kolbenstange (11) des Kraftmittels (12) gelagert sind.

6. Vorrichtung nach einem oder mehreren der Ansprüche 1 bis 5,
**dadurch gekennzeichnet,**
**dass** jeder Keil (1, 1') an seiner Oberseite eine schräge Gleitfläche (16, 16') aufweist.

7. Vorrichtung nach einem oder mehreren der Ansprüche 1 bis 6,
**dadurch gekennzeichnet,**
**dass** der Antriebsmotor (9) über ein Schneckengetriebe (17) mit der Strebe (4') verbunden ist.

8. Vorrichtung nach einem oder mehreren der Ansprüche 1 bis 7,
**dadurch gekennzeichnet,**
**dass** die Kolbenstange (11) im Zylinder des Kraftmittels (12) eine hydraulische Einrichtung (18) zu deren Verlängerung aufweist.

9. Vorrichtung nach einem oder mehreren der Ansprüche 1 bis 8,
**dadurch gekennzeichnet,**
**dass** der Zylinder des Kraftmittels (12) um eine Achse (15) schwenkbar angeordnet ist.

10. Vorrichtung nach einem oder mehreren der Ansprüche 1 bis 9,
**dadurch gekennzeichnet,**
**dass** sämtliche Gelenke der Vorrichtung horizontale Schwenkachsen aufweisen.

## Claims

1. A device for adapting working rolls, in particular of four-high stands, to a rolling line with at least one pair of wedges (1, 1') in a region between parallel, spaced from each other, rolling mill stands (2, 2'), which are displaceable along a horizontal slideway relative to the stands (2, 2') by toggle lever adjusting means,
**characterized in that**
the wedges (1, 1') of the wedge pair are connected with each other at a fixed distance from each other, that for their displacement an arrangement of two toggle levers (4, 5) is provided of which one lever (4) is supported on one wedge (1) with at least one articulated joint (6) and another lever (5) is supported on an opposite stand (2') also with at least articulated joint, and both levers (4, 5) are connected with each other by a longitudinally adjustable toggle joint (7).

2. A device according to claim 1,
**characterized in that**
the toggle joint (7) is connected with a piston rod (11) of power means (12) that is supported by an articulated joint (15) and displaces the toggle levers (4, 5) between an angular position (13) and a linear position (14) by reciprocating the piston rod (11) out and in.

3. A device according to claim 1 or 2,
**characterized in that**
the toggle joint (7) is longitudinally adjustable with a threaded spindle (8) and is arranged on one of the levers (4, 5).

4. A device according to claim 3,
**characterized in that**
the toggle joint (7) is longitudinally adjustable arranged on the lever (4) supported on the one wedge (1), being adjustable by the threaded spindle (8) with an add-on drive motor (9).

5. A device according to one or several of claims 1 through 4,
**characterized in that**
the toggle joint (7) includes a truss (4') which is arranged transverse to an axis (X-X) of the lever (4) and against which ends of the lever (5) and the piston rod (11) of the power means (12) are supported, respectively.

6. A device according to one or several of claims 1 through 5,
**characterized in that**
each wedge (1, 1') has a slide surface (16, 16') provided on its upper surface.

7. A device according to one or several of claims I through 6
**characterized in that**
the drive motor is connected with the truss (4') by a worm gear (17).

8. A device according to one or several of claims 1 through 7,
**characterized in that**
the piston rod (11) has hydraulic means (18) for its lengthening provided in a cylinder of the power means (12).

9. A device according to one or several of claims 1 through 8,
**characterized in that**
the cylinder of the power means (12) is arranged for pivotal movement about an axis (15).

10. A device according to one or several of claims 1 through 9,
**characterized in that**
all of the articulated joints of the device have horizontal pivot axis.

## Revendications

1. Dispositif pour aligner des cylindres de travail sur la ligne de laminage, en particulier dans le cas de cages quarto, au moyen d'au moins une paire de cales agissant sur les empoises de cylindre, avec des cales (1, 1') dans la zone entre des montants (2, 2') de cage de laminage écartés parallèlement, qui sont disposées de manière mobile par rapport aux montants (2, 2') au moyen d'un réglage à grenouillère sur une surface de guidage horizontale, **caractérisé en ce que** les cales (1, 1') de la paire de cales sont reliées l'une à l'autre à distance fixe, **en ce que** pour leur déplacement, une disposition de deux grenouillères (4, 5) est prévue, dont un levier (4) s'appuie avec au moins une articulation (6) sur une cale (1) et l'autre levier (5) s'appuie avec au moins une articulation (10) sur le montant opposé (2') et les deux leviers (4, 5) sont reliés l'un à l'autre via une articulation à grenouillère (7) ajustable en longueur.

2. Dispositif selon la revendication 1, **caractérisé en ce que** l'articulation à grenouillère (7) est reliée à la tige (11) de piston d'un moyen d'entraînement (12), qui est supporté par une articulation (15) et soit une position angulaire (13) soit une position étendue (14) des grenouillères (5, 6) est réglée par la sortie ou la rentrée de la tige (11) du piston.

3. Dispositif selon la revendication 1 ou 2, **caractérisé en ce que** l'articulation à grenouillère (7) est disposée de manière réglable en longueur au moyen d'une vis filetée (8) sur un des leviers (4, 5).

4. Dispositif selon la revendication 3, **caractérisé en ce que** l'articulation à grenouillère (7) est disposée de manière réglable en longueur sur le levier (4) appuyé sur la cale (1) au moyen d'une vis filetée avec un moteur d'entraînement (9) accolé.

5. Dispositif selon l'une ou plusieurs des revendications 1 à 4, **caractérisé en ce que** l'articulation à grenouillère (7) comprend une bielle (4') disposée transversalement par rapport à l'axe (x-x) du levier (4), à l'extrémité de laquelle sont à chaque fois logés le levier (5) et la tige (11) du piston du moyen d'entraînement (12).

6. Dispositif selon l'une ou plusieurs des revendications 1 à 5, **caractérisé en ce que** chaque cale (1, 1') présente une surface de guidage (16, 16') inclinée en sa surface supérieure.

7. Dispositif selon l'une ou plusieurs des revendications 1 à 6, **caractérisé en ce que** le moteur d'entraînement (9) est relié à la bielle (4') au moyen d'un dispositif d'entraînement à vis (17).

8. Dispositif selon l'une ou plusieurs des revendications 1 à 7, **caractérisé en ce que** la tige (11) de piston présente, dans le cylindre du moyen d'entraînement (12) un dispositif hydraulique (18) destiné à son allongement.

9. Dispositif selon l'une ou plusieurs des revendications 1 à 8, **caractérisé en ce que** le cylindre du moyen d'entraînement (12) est disposé de manière à pouvoir pivoter autour d'un axe (15).

10. Dispositif selon l'une ou plusieurs des revendications 1 à 9, **caractérisé en ce que** toutes les articulations du dispositif présentent des axes de pivotement horizontaux.
